# DEMANDE DE BREVET EUROPEEN

(11) **EP 0 189 684 A1**
(43) Date de publication de la demande: **06.08.1986**
(21) Numéro de dépôt: 85400041.1
(22) Date de dépôt: 10.01.1985
(51) Int. Cl.: E06B 5/12, E06B 3/01, F41H 5/02

(54) **Porte de bâtiment à inertie variable ayant une résistance aux impacts élevée**

(71) Demandeur: Lecaroz, Jean, F-92100 Boulogne (FR)
(72) Inventeur: Lecaroz, Jean, F-92100 Boulogne (FR)
(74) Mandataire: Boivin, Claude

(57) **Abrégé**

Porte de bàtiment ayant une résistance élevée aux impacts.

La porte est constituée par une enveloppe étanche (6) qui est divisée par des cloisons (8 et 9) en cellules (7) communiquant entre elles par des ouvertures ménagées dans les cloisons et disposées de manière que celles-ci forment chicanes, et qui peut être remplie d'un liquide.

## Description

La présente invention concerne une porte de bâtiment qui a une résistance élevée aux impacts, notamment de missiles.

Lorsqu'on désire protéger des missiles une porte de bâtiment, par exemple d'unhangar, on pourrait la munir d'un épais blindage. Mais celui-ci serait très coûteux et augmenterait considérablement le poids et l'inertie de la porte de sorte que la manoeuvre de celle-ci deviendrait très difficile. Par ailleurs, la probabilité pour que deux missiles viennent au contact d'une même porte est très faible, de sorte qu'il est en fait suffisant de protéger la porte de l'impact d'un seul missile.

La présente invention a pour objet une porte de bâtiment conçue dans ce but.

La porte de l'invention est caractérisée en ce qu'elle est constituée par une enveloppe étanche qui est divisée par des cloisons en cellules communiquant entre elles par des ouvertures ménagées dans les cloisons et disposées de manière que celles-ci forment chicanes, et qui peut être remplie d'un liquide.

Lorsque l'enveloppe est vide, elle est relativement légère et peut être déplacée sans difficultés.

Lorsqu'on désire qu'elle soit protégée des impacts, il suffit de la remplir d'un liquide à forte densité ou même simplement d'eau. Lors d'un impact sur sa face extérieure, les forces dues à l'impact diffusent à l'intérieur de la porte en étant progressivement affaiblies par les pertes de charges dues aux chicanes. La porte présente un coefficient de pénétration très bas pour les radiations nucléaires et est insensible aux flashes électro-magnétiques.

L'enveloppe peut comprendre une seule couche de cellules en épaisseur. Mais elle comporte de préférence au moins une cloison longitudinale qui délimite deux couches de cellules superposées en épaisseur.

Certaines des cellules peuvent contenir un amortisseur hydraulique, constitué par un volume compressible ou réalisé en une matière compressible, pour augmenter la capacité de résorption de l'impact.

Les cellules sont avantageusement conformées de manière que leurs parois avant présentent une succession de pans alternés obliques par rapport à la verticale; elles peuvent, par exemple, présenter une section transversale en forme d'hexagone, régulier ou irrégulier, ou en forme de carré avec un plan diagonal horizontal. Un projectile tiré horizontalement vient ainsi frapper la paroi sous un certain angle d'incidence, ce qui diminue sa puissance de pénétration, celle-ci étant diminuée d'environ 60° dans le cas où l'angle d'incidence est de 45°. En outre, le projectile est dévié.

Lorsque l'enveloppe comporte en épaisseur deux ou plusieurs couches de cellules superposées, ces couches sont de préférence disposées en quinconce. Le décalage des couches permet de prévoir deux fois moins de cellules, pour la même résistance des faces avant et arrière de ces cellules. La porte est ainsi allégée sans perte de rigidité.

Lorsque les parois avant des cellules présentent une succession de pans obliques alternés, ces parois sont avantageusement constituées par une tôle d'acier pliée dont chacun des pans est recouvert d'une plaquette indépendante en une matière résistant à l'impact, par exemple en acier de blindage ou en céramique. La paroi est ainsi très facile à réaliser tout en étant très résistante. De plus, le changement de matière diminue la puissance de pénétration du projectile, celui-ci ayant à traverser successivement par exemple une matière céramique, de l'acier et un liquide.

On a décrit ci-après, à titre d'exemples non limitatifs, divers modes de réalisation d'une porte selon l'invention, avec référence au dessin annexé dans lequel :

La Figure 1 est une vue en perspective d'un bâtiment comportant une porte selon l'invention;
La Figure 2 est une vue en perspective d'un détail de la porte;
La Figure 3 est une vue en perspective d'une cellule de la porte;
La Figure 4 est une vue en coupe verticale transversale d'une partie de la porte de la Figure 2;
Les Figures 5 à 7 sont des vues semblables à la Figure 4 d'autres modes de réalisation;
La Figure 8 est une vue en coupe horizontale montrant une variante du mode de réalisation de la Figure 2;
La Figure 9 est une vue de face d'une partie de la porte de la Figure 7, avec arrachements partiels;
La Figure 10 est une vue en coupe horizontale suivant X-X de la Figure 5.

A la Figure 1, on voit un bâtiment militaire 1 qui peut être par exemple un abri de personnel ou un hangar destiné à enfermer du matériel militaire. Ce bâtiment comporte sur l'une de ses faces une ouverture 2 qui peut être fermée par une porte 3. Dans l'exemple représenté, cette porte est montée coulissante à sa partie inférieure sur des glissières 4 et maintenue à sa partie supérieure par un guide 5; mais, bien entendu, cette porte pourrait être montée de toute autre manière, par exemple pivotante autour d'un axe vertical ou même horizontal.

Comme on le voit plus particulièrement aux Figures 2 et 4, la porte 3 est constituée par une enveloppe fermée 6 destinée à être remplie d'un liquide, tel que de l'eau, et divisée en cellules telles que 7 par des cloisons verticales longitudinales 8, qui sont ici au nombre de trois, par des cloisons verticales transversales 9 et par des cloisons horizontales 15. Ces cellules ont avantageusement une largeur sensiblement double de leur épaisseur et une hauteur sensiblement égale à cinq fois cette hauteur. Chacune des cellules 7, sauf celles attenant à l'une des parois extérieures de l'enveloppe 6, comporte deux ouvertures 10a et 10b sur ses faces longitudinales verticales opposées, deux ouvertures lla et llb sur ses faces latérales verticales opposées et deux ouvertures 12a et 12b sur ses faces horizontales opposées. Les ouvertures 10a et lOb, lla et llb ainsi que 12a et 12b sont disposées en quinconce de manière que les parois de la cellule constituée par les cloisons 8 et 9 forment des chicanes pour le liquide enfermé dans l'enveloppe. Elles sont par ailleurs placées de manière à éviter dans la mesure du possible tout passage direct d'une ouverture située sur l'une des faces de la cellule aux ouvertures situées sur les faces adjacentes. C'est ainsi, par exemple, qu'on voit à la Figure 3 que l'ouverture lla n'est adjacente ni à l'ouverture 10a ni à l'ouverture 12b. Les rapports dimensionnels indiqués plus haut facilitent cette disposition.

Les ouvertures 12a et 12b s'étendent de préférence sur la moitié de la longueur des faces horizontales de la cellule en ayant même largeur que celle-ci; elles sont donc sensiblement carrées dans l'exemple ci-dessus. Les ouvertures 10a et lOb ainsi que les ouvertures lla et llb ont sensiblement les mêmes dimensions.

Les cellules attenant à l'une des parois extérieures de l'enveloppe 6 comportent des ouvertures analogues sauf sur leur face constituée par cette paroi.

L'enveloppe 6 est par ailleurs reliée à un conduit de remplissage 13 et à un conduit de vidange situé à l'aplomb d'un caniveau 14 (voir Figure 1).

En temps normal, l'enveloppe 6 est vide de sorte que la porte 3 peut facilement être manoeuvrée.

Lorsqu'une protection contre des impacts, par exemple des missiles, est désirée, on remplit l'enveloppe 6 d'un liquide qu'on introduit par le conduit 13. Le liquide pénètre dans les différentes cellules en passant par les ouvertures de ces cellules.

En cas d'impact d'un missile sur la face extérieure de la porte 3, les efforts exercés sur cette face par l'impact se diffusent à l'intérieur de cette porte, en diminuant à chaque passage d'une cellule à une autre, du fait des pertes de charges dues aux chicanes que constituent les cloisons 8 et 9. Le missile est en définitive empêché de traverser la porte.

Par la suite, pour ouvrir la porte, il suffit de la vider en évacuant dans le caniveau 14 le liquide qu'elle contenait. Elle peut alors de nouveau être manoeuvrée sans difficultés.

Si on le désire, on peut prévoir un dispositif de déballastage pneumatique augmentant le débit d'évacuation du liquide de sorte que la porte se vide plus rapidement et peut être plus rapidement ouverte.

Dans le mode de réalisation des Figures 2 et 4, chacune des cellules 7 a en coupe transversale une section rectangulaire, les cloisons 8 étant verticales et les cloisons 15 horizontales.

Mais les cellules peuvent également avoir en coupe transversale une forme hexagonale régulière comme on le voit pour la cellule 7a à la Figure 5. La paroi avant 6a de l'enveloppe 6 présente ainsi une succession de pans obliques inclinés à 60° par rapport à l'axe longitudinal du bâtiment. Dans le mode de réalisation de la Figure 6, les cellules 7b ont une section carrée, l'un de leurs pans diagonaux étant horizontal. Dans le mode de réalisation de la Figure 7, les cellules.7c ont une section en forme d'hexagone irrégulier et comportent chacune deux parois horizontales et quatre parois inclinées à 45° par rapport au plan horizontal. Dans ces deux derniers modes de réalisation, la paroi avant 6a de l'enveloppe 6 présente une succession de pans obliques inclinés à 45° par rapport à l'axe longitudinal du bâtiment.

Dans le mode de réalisation de la Figure 2, la porte comporte trois couches de cellules superposées, les cellules des trois couches étant disposées en regard. Mais les cellules des différentes couches peuvent être disposées en quinconce, comme on le voit à la Figure 8; le fond d'une cellule est ainsi raidi par la cloison 9 séparant deux cellules de la couche située immédiatement derrière. Les Figures 9 et 10 montrent cette disposition appliquée au cas des cellules de section hexagonale.

Lorsque les parois avant des cellules sont formées d'une série de pans obliques, comme c'est le cas pour les modes de réalisation des Figures 5, 6 et 7, la paroi avant peut être constituée d'une tôle d'acier pliée dont chacun des pans est recouvert d'une plaquette rapportée et propre à chaque pan, en acier de blindage ou en matière céramique, comme cela est représenté en 16 à la Figure 7.

Il va de soi que la présente invention ne doit pas être considérée comme limitée aux modes de réalisation décrits et représentés, mais en couvre, au contraire, toutes les variantes. C'est ainsi, par exemple, que les parois latérales des cellules, au lieu de comporter une seule ouverture lla ou llb, pourraient en comporter deux ou plusieurs disposées en quinconce.

## Revendications

1. Porte de bâtiment ayant une résistance élevée aux impacts,
caractérisée en ce qu'elle est constituée par une enveloppe étanche (6) qui est divisée par des cloisons (8 et 9) en cellules (7) communiquant entre elles par des ouvertures ménagées dans les cloisons et disposées de manière que celles-ci forment chicanes, et qui peut être remplie d'un liquide.

2. Porte selon la revendication 1,
caractérisée en ce qu'elle comporte au moins une cloison longitudinale (8) qui délimite deux couches de cellules superposées en épaisseur.

3. Porte selon la revendication 1 ou 2, caractérisée en ce que certaines des cellules contiennent un amortisseur hydraulique.

4. Porte selon l'une des revendications 1 à 3,
caractérisée en ce que l'enveloppe est reliée à un dispositif de déballastage pneumatique.

5. Porte selon l'une quelconque des revendications précédentes, -
caractérisée en ce que les cellules sont conformées de manière que leurs parois avant présentent une succession de pans alternés obliques par rapport à la verticale.

6. Porte selon la revendication 5,
caractérisée en ce que les cellules présentent une section transversale en forme d'hexagone, régulier ou irrégulier, ou en forme de carré avec un plan diagonal horizontal.

7. Porte selon l'une des revendications 2 à 6,
caractérisée en ce que les couches sont disposées en quinconce.

8. Porte selon l'une des revendications 5 à 7,
caractérisée en ce que les parois avant des cellules sont constituées par une tôle d'acier pliée dont chacun des pans est recouvert d'une plaquette indépendante en une matière résistant à l'impact, par exemple en acier de blindage ou en céramique.
